# FASCICULE DE BREVET EUROPEEN

(11) **EP 1 717 516 B1**
(45) Date de publication et mention de la délivrance du brevet: **03.04.2019**
(21) Numéro de dépôt: 06112766.8
(22) Date de dépôt: 19.04.2006
(51) Int. Cl.: F23R 3/00, F23R 3/10, F23R 3/60, F23R 3/50

(54) **Chambre de combustion aisément démontable à performance aérodynamique améliorée**
Leicht zerlegtbare Brennkammer mit verbesserter Aerodynamik
Easily disassembled combustion chamber with improved aerodynamic performance

(30) Priorité: 28.04.2005 FR 0504283
(43) Date de publication de la demande: 02.11.2006
(73) Titulaire: Safran Aircraft Engines, 75015 Paris (FR)
(72) Inventeur: PIEUSSERGUES, Christophe, 77370, Nangis (FR); SABLAYROLLES, Pierre, 75010, Paris (FR); MARNAS, Laurent, 77000, VAUX LE PENIL (FR)
(74) Mandataire: Intès, Didier Gérard André

(56) Documents cités:
- EP-A1- 1 265 033
- FR-A- 2 219 311
- US-A- 5 353 587

## Description

L'invention se rapporte à une chambre de combustion pour un réacteur. Elle concerne plus particulièrement un perfectionnement de l'assemblage des différentes parties de la chambre de combustion, dans le double but de réduire les perturbations de l'écoulement d'air autour de celle-ci, susceptible de pénaliser ses performances, et de faciliter la maintenance.

Une chambre de combustion connue est un assemblage divisible de plusieurs parties. On distingue une paroi extérieure globalement annulaire, une paroi intérieure globalement annulaire et une paroi de fond de chambre s'étendant entre lesdites parois extérieure et intérieure. Les moyens d'injection de carburant sont montés sur ladite paroi de fond de chambre. Ils sont constitués par une pluralité de systèmes d'injection espacés circulairement. En outre, un carénage définit avec ladite paroi de fond de chambre une cavité annulaire abritant ces moyens d'injection. La chambre de combustion ainsi définie constitue un ensemble axisymétrique qui doit être aussi aérodynamique que possible puisque placé dans la veine d'air. Le carénage comprend généralement une pièce annulaire dite casquette externe et une pièce annulaire dite casquette interne. Les différents éléments constitutifs de la chambre de combustion sont assemblés entre eux de façon démontable. Par exemple, il est connu d'assembler lesdites parois externe et interne, ladite paroi de fond de chambre et les éléments du carénage par une couronne de boulons agencée au voisinage de la paroi de fond de chambre. Les têtes de boulons perturbent l'écoulement de l'air. Cette perturbation pénalise les performances de la chambre de combustion.

Dans certaines chambres de combustion, le montage par boulonnage est remplacé par un ensemble de soudures entre lesdites parois intérieure et extérieure, la paroi du fond de chambre et le carénage. Dans ce type de chambre de combustion, il n'y a plus de têtes de vis pour perturber l'écoulement au niveau du contournement externe ou au niveau du contournement interne de la chambre de combustion. En revanche, les soudures rendent cette chambre de combustion difficile à réparer car il faut au moins découper ladite chambre suivant deux soudures circulaires. Comme ces soudures se trouvent sur des cônes, il est très difficile et coûteux de réassembler la chambre après réparation d'un élément de celle-ci. Le document EP1265033 A1 divulgue toutes les caractéristiques du préambule de la revendication 1.

L'invention permet de surmonter cette double difficulté.

Plus précisément, l'invention concerne une chambre de combustion d'un réacteur comprenant une paroi extérieure globalement annulaire, une paroi intérieure globalement annulaire, une paroi de fond de chambre s'étendant entre lesdites parois extérieure et intérieure et sur laquelle sont montés des moyens d'injection et un carénage définissant avec ladite paroi de fond de chambre une cavité annulaire abritant lesdits moyens d'injection, ledit carénage comprenant une pièce annulaire dite casquette externe et une pièce annulaire dite casquette interne, caractérisée en ce que lesdites casquettes comportent des pièces de fixation internes faisant saillie à l'intérieur de ladite cavité annulaire, en ce que ladite paroi de fond de chambre comprend des pièces de fixation internes correspondantes faisant saillie à l'intérieur de ladite cavité annulaire et en ce que les pièces de fixation desdites casquettes sont assemblées aux pièces de fixation de ladite paroi de fond de chambre.

Les pièces de fixation internes précitées sont des languettes réparties circonférentiellement ou, plus globalement, des viroles.

Par exemple, si on utilise des languettes, celles desdites casquettes et celles de ladite paroi de fond de chambre sont soudées. De préférence, elles sont soudées deux à deux entre elles à leurs extrémités seulement. Dans ces conditions, un éventuel démontage des éléments constitutifs de la chambre de combustion peut se faire facilement en meulant les extrémités des languettes de façon à éliminer les zones soudées.

La séparation des languettes permet de diviser la chambre de combustion en plusieurs parties, rendant possible les réparations sur n'importe laquelle de ces parties.

Si les pièces de fixation sont des viroles, il est avantageux de conserver un assemblage sectorisé, comme s'il s'agissait de languettes, par exemple en réalisant une pluralité de soudures régulièrement réparties circonférentiellement. On peut combiner viroles et languettes.

Selon un mode de réalisation avantageux, ladite casquette externe et ladite paroi extérieure sont assemblées circonférentiellement par soudage. La soudure peut être faite chant contre chant.

Avantageusement, la paroi intérieure et la paroi de fond de chambre sont solidarisées circonférentiellement. L'assemblage peut être réalisé par rivetage ou même bouchonnage.

La soudure réunissant les languettes entre elles est de préférence une soudure de type TIG, connue en soi. Un courant de forte intensité passe par une électrode de tungstène en formant avec les pièces à assembler un arc électrique. Le métal recevant l'arc subit une fusion locale. La soudure se fait dans un environnement de gaz neutre (argon par exemple).

Les languettes portées par les casquettes sont de préférence assemblées à celles-ci par brasage. On assemble chaque languette à la casquette par l'intermédiaire d'un métal d'apport dont le point de fusion est inférieur au point de fusion des matériaux à assembler. L'assemblage est donc effectué sans faire fondre le métal des éléments à assembler. Une fois porté à la température de fusion, le métal d'apport pénètre par attraction capillaire entre les parties à assembler. Le métal d'apport est de préférence à base de nickel pour une température de brasage de l'ordre de 1160°C.

Selon encore une autre caractéristique optionnelle, la casquette interne comporte une bande annulaire en contact enveloppant avec la partie d'extrémité de la paroi intérieure.

L'invention sera mieux comprise et d'autres avantages de celle-ci apparaîtront plus clairement à la lumière de la description qui va suivre, donnée uniquement à titre d'exemple et faite en référence aux dessins annexés dans lesquels :
- la figure 1 est une vue partielle en perspective d'une chambre de combustion conforme à l'invention ;
- la figure 2 est une vue analogue à la figure 1 dans laquelle les moyens d'injection ont été enlevés pour mieux montrer l'assemblage des différentes parties constitutives de la chambre de combustion ; et
- la figure 3 est une section radiale à plus grande échelle de la figure 2.

Sur les dessins, on a représenté partiellement la partie avant d'une chambre de combustion 11, qui est constituée de l'assemblage de plusieurs pièces annulaires. On distingue une paroi extérieure 12 globalement annulaire, une paroi intérieure 13 globalement annulaire, une paroi de fond de chambre 14 s'étendant entre lesdites parois extérieure et intérieure et sur laquelle sont montés les moyens d'injection 21 et un carénage 15 comprenant une pièce annulaire dite casquette externe 16 et une pièce annulaire dite casquette interne 17. Le carénage définit avec ladite paroi de fond de chambre une cavité annulaire 20 abritant les moyens d'injection. Ceux-ci sont constitués d'une pluralité d'injecteurs 22 régulièrement espacés circonférentiellement et montés sur la paroi de fond de chambre 14.

L'invention concerne plus particulièrement le mode d'assemblage entre lesdites parois intérieure et extérieure, la paroi de fond de chambre et les deux casquettes.

Plus particulièrement, les casquettes 16, 17 comportent des languettes 24, 25, respectivement, faisant saillie à l'intérieur de la cavité annulaire 20. Ces languettes sont régulièrement réparties circonférentiellement. Chaque casquette comporte autant de languettes 24 ou 25 qu'il y a d'injecteurs mais elles sont décalées circonférentiellement par rapport aux injecteurs, pour une meilleure accessibilité en cas de démontage. Une languette 24 ou 25 comporte une partie courbe 28 épousant la forme de la face intérieure de la casquette et une partie 29 recourbée radialement vers l'intérieur, qui fait saillie dans la cavité annulaire. La paroi de fond de chambre comporte également des languettes 34, 35 faisant saillie à l'intérieur de la cavité annulaire. La paroi de fond de chambre 14 et les languettes 34, 35 portées par celle-ci, à l'intérieur comme à l'extérieur sont tirées d'une même tôle découpée et emboutie comme cela est visible sur la figure 2. On distingue une série de languettes extérieures 34 et une série de languettes intérieures 35. Les languettes extérieures 34 de la paroi de fond de chambre et les languettes 24 de la casquette extérieure sont en nombre égal et se correspondent, chaque languette de la casquette étant appliquée par sa partie saillante contre une languette correspondante de la paroi de fond de chambre. De même, les languettes 25 de la casquette intérieure et les languettes intérieures 35 de la paroi de fond de chambre sont en nombre égal et se correspondent, chaque languette de la casquette intérieure étant appliquée par sa partie saillante contre la languette correspondante de la paroi de fond de chambre. Dans ces positions, les languettes desdites casquettes sont assemblées aux languettes de ladite paroi de fond de chambre. Plus particulièrement, les languettes desdites casquettes et celles de ladite paroi de fond de chambre sont soudées deux à deux et de préférence uniquement à leurs extrémités. Comme mentionné précédemment, la soudure 40 est de préférence du type TIG. En revanche, les parties des languettes 24, 25 solidarisées aux casquettes 16, 17 sont réunies à celles-ci par brasage. Du fait que les languettes sont recourbées de façon à être accolées deux à deux l'une contre l'autre et qu'elles ne sont soudées qu'à leurs extrémités, il est relativement facile de les séparer, par exemple par meulage desdites extrémités soudées. Ces opérations de meulage permettront de démonter les différentes parties de la chambre de combustion pour y effectuer des réparations. Après ces réparations un réassemblage est possible en soudant à nouveau les extrémités des languettes 24, 34 et 25, 35 légèrement raccourcies.

Par ailleurs, la casquette externe 16 et ladite paroi extérieure 12 sont assemblées circonférentiellement par soudage. Comme représenté, la soudure 42 est faite chant contre chant en sorte que l'écoulement de l'air à l'extérieur de la chambre de combustion ne soit pas perturbé. La paroi de fond de chambre 14 n'est pas fixée à ladite pièce extérieure.

D'autre part, la paroi intérieure 13 et ladite paroi de fond de chambre 14 sont solidarisées circonférentiellement. Dans le mode de réalisation décrit, les deux parois sont conformées avec des bandes annulaires 43, 44 en contact. Ces bandes peuvent être solidarisées par rivetage ou bouchonnage. Ladite casquette interne 17 comporte également une bande annulaire 47 en contact enveloppant avec la bande annulaire de ladite paroi intérieure. Elle n'est pas fixée à cette paroi intérieure. Cet agencement ne perturbe pratiquement pas l'écoulement d'air à l'intérieur de la veine définie par la paroi intérieure et la casquette interne de la chambre de combustion. Ladite paroi intérieure 13 et la casquette interne 17 ne sont pas solidarisées dans leur zone de contact.

Un assemblage utilisant des viroles aurait, en coupe, une configuration conforme à la figure 3.

## Revendications

1. Chambre de combustion d'un réacteur comprenant une paroi extérieure (12) globalement annulaire, une paroi intérieure (13) globalement annulaire, une paroi de fond de chambre (14) s'étendant entre lesdites parois extérieure et intérieure et sur laquelle sont montés des moyens d'injection et un carénage définissant avec ladite paroi de fond de chambre une cavité annulaire (20) abritant lesdits moyens d'injection, ledit carénage comprenant une pièce annulaire dite casquette externe (16) et une pièce annulaire dite casquette interne (17), lesdites casquettes comportant des pièces de fixation internes (24, 25) faisant saillie à l'intérieur de ladite cavité annulaire, ladite paroi de fond de chambre comprenant des pièces de fixation internes (34, 35) correspondantes faisant saillie à l'intérieur de ladite cavité annulaire et les pièces de fixation desdites casquettes étant assemblées directement aux pièces de fixation de ladite paroi de fond de chambre, **caractérisée en ce que** lesdites pièces de fixation internes sont des languettes réparties circonférentiellement.

2. Chambre de combustion selon la revendication 1, **caractérisée en ce que** les languettes (24, 25) desdites casquettes et celles (34, 35) de ladite paroi de fond de chambre sont soudées entre elles.

3. Chambre de combustion selon la revendication 1 ou 2 **caractérisée en ce que** lesdites languettes desdites casquettes d'une part et celles de ladite paroi de fond de chambre d'autre part sont recourbées de façon à être accolées deux à deux l'une contre l'autre et **en ce qu'**elles sont soudées (40) deux à deux entre elles, à leurs extrémités.

4. Chambre de combustion selon la revendication 1, **caractérisée en ce que** lesdites pièces de fixation internes sont des languettes réparties circonférentiellement combinées à des viroles.

5. Chambre de combustion selon l'une des revendications précédentes, **caractérisée en ce que** ladite casquette externe (16) et ladite paroi extérieure (12) sont assemblées circonférentiellement par soudage (42).

6. Chambre de combustion selon la revendication 5, **caractérisée en ce que** ladite casquette externe (16) et ladite paroi extérieure (12) sont soudées chant contre chant.

7. Chambre de combustion selon l'une des revendications précédentes, **caractérisée en ce que** ladite paroi intérieure (13) et ladite paroi de fond de chambre (14) sont solidarisées circonférentiellement.

8. Chambre de combustion selon la revendication 7, **caractérisée en ce que** ladite paroi intérieure et ladite paroi de fond de chambre sont conformées avec des bandes annulaires (43, 44) en contact, solidarisées par rivetage ou bouchonnage.

9. Chambre de combustion selon l'une des revendications précédentes, **caractérisée en ce que** ladite paroi de fond de chambre (14) et les languettes (34, 35) portées par celle-ci, sont tirées d'une même tôle découpée et emboutie.

10. Chambre de combustion selon l'une des revendications 1 à 9, **caractérisée en ce que** les languettes (24, 25) portées par lesdites casquettes sont assemblées à celles-ci par brasage.

11. Chambre de combustion selon la revendication 8, **caractérisée en ce que** ladite casquette interne comporte une bande annulaire (47) en contact enveloppant avec la bande annulaire (43) précitée de ladite paroi intérieure.

12. Réacteur **caractérisé en ce qu'**il comporte une chambre de combustion selon l'une des revendications précédentes.

## Patentansprüche

1. Brennkammer eines Triebwerks, umfassend eine in ihrer Gesamtheit ringförmige Außenwand (12), eine in ihrer Gesamtheit ringförmige Innenwand (13), eine Wand (14) vom Boden der Kammer, die sich zwischen der Außen- und Innenwand erstreckt und an der Injektionsmittel montiert sind und eine Verkleidung, die mit der Wand vom Boden der Kammer einen ringförmigen Hohlraum (20) definiert, der die Injektionsmittel schützt, wobei die Verkleidung ein ringförmiges Teil, einen sogenannten äußeren Schirm (16), und ein ringförmiges Teil, einen sogenannten inneren Schirm (17), umfasst, wobei die Schirme innere Befestigungsteile (24, 25) umfassen, die in das Innere des ringförmigen Hohlraums hervorstehen, wobei die Wand vom Boden der Kammer entsprechende innere Befestigungsteile (34, 35) umfasst, die in das Innere des ringförmigen Hohlraums hervorstehen, und die Befestigungsteile der Schirme direkt mit den Befestigungsteilen der Wand vom Boden der Kammer zusammengefügt sind, **dadurch gekennzeichnet, dass** die inneren Befestigungsteile Zungen sind, die umlaufend verteilt sind.

2. Brennkammer nach Anspruch 1, **dadurch gekennzeichnet, dass** die Zungen (24, 25) der Schirme und die (34, 35) der Wand vom Boden der Kammer miteinander verschweißt sind.

3. Brennkammer nach Anspruch 1 oder 2, **dadurch gekennzeichnet, dass** die Zungen der Schirme einerseits und die der Wand vom Boden der Kammer andererseits gekrümmt sind, um paarweise aneinandergefügt zu sein, und dadurch, dass sie an ihren Enden paarweise miteinander verschweißt (40) sind.

4. Brennkammer nach Anspruch 1, **dadurch gekennzeichnet, dass** die inneren Befestigungsteile Zungen sind, die umlaufend verteilt und mit Ringen kombiniert sind.

5. Brennkammer nach einem der vorhergehenden Ansprüche, **dadurch gekennzeichnet, dass** der äußere Schirm (16) und die Außenwand (12) umlaufend durch Verschweißen (42) zusammengefügt sind.

6. Brennkammer nach Anspruch 5, **dadurch gekennzeichnet, dass** der äußere Schirm (16) und die Außenwand (12) Kante auf Kante verschweißt sind.

7. Brennkammer nach einem der vorhergehenden Ansprüche, **dadurch gekennzeichnet, dass** die Innenwand (13) und die Wand (14) vom Boden der Kammer umlaufend verbunden sind.

8. Brennkammer nach Anspruch 7, **dadurch gekennzeichnet, dass** die Innenwand und die Wand vom Boden der Kammer mit ringförmigen Bändern (43, 44) aneinander angepasst sind, die in Kontakt stehen, verbunden durch Vernieten oder Verschließen.

9. Brennkammer nach einem der vorhergehenden Ansprüche, **dadurch gekennzeichnet, dass** die Wand (14) vom Boden der Kammer und die davon getragenen Zungen (34, 35) aus einem gleichen zerschnittenen und gepressten Blech gezogen sind.

10. Brennkammer nach einem der Ansprüche 1 bis 9, **dadurch gekennzeichnet, dass** die Zungen (24, 25), die von den Schirmen getragen werden, damit durch Löten zusammengefügt sind.

11. Brennkammer nach Anspruch 8, **dadurch gekennzeichnet, dass** der innere Schirm ein ringförmiges Band (47) umfasst, welches mit dem oben genannten ringförmigen Band (43) der Innenwand in Kontakt stehend umhüllt.

12. Triebwerk, **dadurch gekennzeichnet, dass** es eine Brennkammer nach einem der vorhergehenden Ansprüche umfasst.

## Claims

1. A jet engine combustion chamber comprising a generally annular outer wall (12), a generally annular inner wall (13), a chamber end wall (14) extending between said outer and inner walls and having injector means mounted thereon, and a fairing co-operating with said chamber end wall to define an annular cavity (20) that houses said injector means, said fairing comprising an annular part referred to as an "outer cap" (16) and an annular part referred to as a "inner cap" (17), wherein said caps include inner fastener parts (24, 25) projecting into said annular cavity, wherein said chamber end wall includes corresponding inner fastener parts (34, 35) projecting into said annular cavity, and wherein the fastener parts of said caps are assembled directly to the fastener parts of said chamber end wall, **characterized in that** said inner fastener parts are tongues that are distributed circumferentially.

2. A combustion chamber according to claim 1, **characterized in that** the tongues (24, 25) of said caps and the tongues (34, 35) of said chamber end wall are welded together.

3. A combustion chamber according to claim 1 or claim 2, **characterized in that** both said tongues of said caps, and said tongues of said chamber end wall are curved in such a manner as to extend side by side in pairs one against the other, and **in that** they are welded together in pairs at their ends (40).

4. A combustion chamber according to claim 1, **characterized in that** said inner fastener parts are circumferentially distributed tongues combined to annular rims.

5. A combustion chamber according to any preceding claim, **characterized in that** said outer cap (16) and said inner wall (12) are assembled together circumferentially by welding (42).

6. A combustion chamber according to claim 5, **characterized in that** said outer cap (16) and said inner wall (12) are butt welded together.

7. A combustion chamber according to any preceding claim, **characterized in that** said inner wall (13) and said chamber end wall (14) are united circumferentially.

8. A combustion chamber according to claim 7, **characterized in that** said inner wall and said chamber end wall are shaped with contacting annular margins (43, 44) that are untied by riveting or by an interference fit.

9. A combustion chamber according to any preceding claim, **characterized in that** said chamber end wall (14) and the tongues (34, 35) carried thereby are portions of a single sheet of metal that has been cut and stamped.

10. A combustion chamber according to any one of claims 1 to 3, **characterized in that** the tongues (24, 25) carried by said caps are assembled thereto by brazing.

11. A combustion chamber according to claim 8, **characterized in that** said inner cap includes an annular margin (47) in covering contact with said annular margin (43) of said inner wall.

12. A jet engine **characterized by** comprising a combustion chamber according to any preceding claim.
